# EUROPÄISCHE PATENTSCHRIFT

(11) **EP 0 777 250 B1**
(45) Veröffentlichungstag und Bekanntmachung des Hinweises auf die Patenterteilung: **03.05.2000**
(21) Anmeldenummer: 96118333.2
(22) Anmeldetag: 15.11.1996
(51) Int. Cl.: H01H 50/30, H01H 50/28

(54) **Elektromagnetisches Klappankerrelais**
Electromagnetic relay with rockable armature
Relais électromagnétique à armature pivotante

(30) Priorität: 30.11.1995 DE 19544624
(43) Veröffentlichungstag der Anmeldung: 04.06.1997
(73) Patentinhaber: Hella KG Hueck & Co., 59552 Lippstadt (DE)
(72) Erfinder: Grüber, Andreas, 59597 Erwitte (DE); Zimmer, Maik, 59558 Lippstadt (DE); Hoffmann, Wolfgang, 59557 Lippstadt (DE); Körner, André, Dr., 59557 Lippstadt (DE)

(56) Entgegenhaltungen:
- EP-A- 0 281 384
- EP-A- 0 666 580
- DE-A- 2 602 362
- US-A- 2 178 151

## Beschreibung

Die Erfindung betrifft ein elektromagnetisches Klappankerrelais mit einer am Anker befestigten Kontaktfeder, welches einen Prelldämpfer zur Verminderung eines Kontaktprellens aufweist, wobei der Prelldämpfer als ein einstückig an der Kontaktfeder angeformtes Schwingelement ausgebildet ist. Ein derart ausgebildetes Klappankerrelais ist aus der US-A-2 178 151 bekannt.

Klappankerrelais, z.B. für Kraftfahrzeug-Anwendungen, zeigen typischerweise ein bis vier Prellungen beim Schließen des Arbeitskontaktes bzw. drei bis zehn Prellungen beim Schließen des Ruhekontaktes, wobei bei jedem Prellvorgang entsprechend der geschalteten Last zum Teil starke Lichtbögen, die hohen Kontaktverschleiß bewirken, gezündet werden, wodurch die Lebensdauer eines solchen Relais stark beeinträchtigt wird.

Aus der EP 0 281 384 B1 sind bereits elektromagnetische Klappankerrelais bekannt, die einen Miniaturluftkolbendämpfer als Prelldämpfer aufweisen, welcher allerdings gemäß der Aufgabenstellung zur Verhinderung der Geräuschentwicklung des elektromagnetischen Relais vorgesehen ist.

Abgesehen davon, daß eine solche Lösung recht aufwendig ist und, angesichts eines Massenartikels wie es ein elektromagnetisches Klappankerrelais ist, einen erheblichen Kostenfaktor darstellt, ist es fraglich, ob eine solche Anordnung auch zum Schutz der Kontakte gegen Kontaktabbrand ausreichend wirksam ist.

Aus der DE 26 02 362 A1 ist eine Anordnung zur Unterdrückung von Rückprellungen des abfallenden Ankers von Flachrelais bekannt, bei der im Bereich des freien Endes des Relais Mittel vorgesehen sind, um die nach dem Aufprall des abfallenden Ankers auf den Relaiskern verbleibende Bewegungsenergie des Ankers zu absorbieren.

Als Mittel sind hierbei insbesondere eine oder mehrere zusätzliche Massen am Anker des Relais vorgesehen.

Abgesehen davon, daß die hier vorgeschlagenen Lösungen ebenfalls konstruktiv recht aufwendig sind, ist eine Übertragung dieser Lösungen von einem dort gezeigten Flachrelais auf ein kleinbauendes Klappankerrelais nicht ohne weiteres möglich, da der Einbauraum zur Anbringung solcher zusätzlicher Massen im allgemeinen nicht ausreicht, zumindest nicht ohne nachteilige Vergrößerung des Bauvolumens des Klappankerrelais.

Die in der bereits oben genannten Entgegenhaltung US-A-2 178 151 beanspruchten Varianten von Prelldämpfern benutzen die Reibung von je zwei einstückig aus der jeweiligen Feder geformten Elementen. Um eine Überdeckung solcher Elemente zu erreichen, müssen die je zwei miteinander zu paarenden elemente mit nicht parallelen Biegekanten abgewinkelt werden. Die dabei entstehenden Biegewinkeltoleranzen beeinflussen die Genauigkeit der erreichbaren Federkräfte negativ. Die Herstellung gerader Federn mit den in US-A-2 178 151 vorgeschlagenen Dämpfern ist nur durch 180° Biegung eines der Elemente erreichbar. Dies ist im Einsatz sehr harter Federmaterialien, die in modernen Relais für hohe Langzeitkonstanz und Temperaturunabhängigkeit der Federkräfte erforderlich sind, nicht realisierbar.

Es ist daher die Aufgabe der Erfindung, ein einfach aufgebautes und kostengünstiges Klappankerrelais zu schaffen, bei dem das Kontaktprellen durch besonders einfache konstruktive Maßnahmen weitgehend verhindert wird.

Diese Aufgabe wird erfindungsgemäß dadurch gelöst, daß das Schwingelement vom im Bereich der Kontakte gelegenen Kontaktfederende ausgehend frei schwingfähig zum Anker führt, welchen es mit dem nicht an der Kontaktfeder angebundenen Endabschnitt berührt oder zumindest überdeckt.

Diese konstruktiv besonders einfache erfindungsgemäße Lösung hat den Vorteil, daß das Kontaktprellen zumindest deutlich verringert wird, ohne daß das Relais hierfür zusätzliche Einzelteile erfordert, insbesondere auch keine das Bauvolumen vergrößernden zusätzlichen Massen, da dieser Prelldämpfer hier einstückig als Teil der Kontaktfeder ausgebildet ist. Das als Prelldämpfer wirkende Schwingelement kann zudem vorteilhafterweise auf besonders einfache Weise durch einen in die Kontaktfeder eingebrachten Einschnitt gebildet werden. Damit ist diese erfindungsgemäße Lösung besonders einfach und kostengünstig durchführbar.

Ein besonderer Vorteil des erfindungsgemäßen Klappankerrelais besteht darin, daß das Schwingelement vom im Bereich der Kontakte gelegenen Kontaktfederende ausgehend frei schwingfähig zum Anker führt, welchen es mit dem nicht an der Kontaktfeder angebundenen Ende berührt oder zumindest überdeckt. Hierdurch wird die mechanische Bewegungsenergie, die sonst zum Kontaktprellen führt, nicht nur in Schwingungsenergie des Schwingelementes umgesetzt, sondern durch Aufschlagen oder Reiben des Endabschnittes des Schwingelementes auf dem Anker besonders effektiv absorbiert, das heißt, in Wärme umgesetzt.

Ein weiterer Vorteil der erfindungsgemäßen Prelldämpfung liegt in der Verwendung des Magnetankers als mit der Kontaktfeder wirkendes Reib-Element beim Schließerkontakt und in der Verwendung des Federelementes allein als Peitsche, d.h. als akustischer Dämpfer beim Öffnerkontakt. Dadurch ist die Verwendung einer ungebogenen und damit präziser herstellbaren und harten Kontaktfeder möglich.

Ein Ausführungsbeispiel der Erfindung ist in der Zeichnung dargestellt und soll im folgenden anhand der Zeichnung näher erläutert werden.

Die einzige Figur zeigt die Ausbildung der mit dem Anker verbundenen Kontaktfeder. Auf die Darstellung weiterer Einzelheiten des erfindungsgemäßen Klappankerrelais wurde verzichtet, da dieses zur Erläuterung der Erfindung nicht notwendig erscheint.

Die Kontaktfeder (2) weist einen oder mehrere Schaltkontakte (4) auf. Zwei Endabschnitte (5) der Kontaktfeder (2) sind um die Stirnkante des Ankers (1) herumgelegt. Ein weiterer Endabschnitt (6) der Kontaktfeder (2) ist senkrecht zur Zeichenebene abgebogen und bildet einstückig die Rückstellfeder für den Anker (1) aus. Die Kontaktfeder (2) ist etwa in der Mitte des Ankers (1) mittels einer Nietverbindung (7) befestigt.

Erfindungsgemäß bildet die Kontaktfeder (2) ein Schwingelement (3) aus, welches einstückig an die Kontaktfeder (2) angeformt ist bzw. durch einen in die Kontaktfeder (2) eingebrachten Einschnitt (8) ausgebildet wird.

Dieses Schwingelement (3) führt vom Kontaktfederende (10) ausgehend frei schwingfähig zum Anker (1), welchen es mit dem freien Endabschnitt (9) (das heißt, dem nicht an der Kontaktfeder angebundenen Ende) berührt oder zumindest überdeckt.

Beim Schließen des nicht dargestellten Arbeitskontaktes wird durch die Durchbiegung der Kontaktfeder (2) und der daraus resultierenden Neigung des Kontaktfederendes (10) das an diesem Ende angeformte Schwingelement (3) gegen den Anker vorgespannt und es führt eine Relativbewegung auf den Anker (1) aus. Dadurch wird die Prellenergie des Kontaktes in Reibungsenergie umgewandelt, wodurch das Prellen zumindest bei geeigneter Dimensionierung des Schwingelementes (3) gänzlich beseitigt wird.

Bei Schließen des Ruhekontaktes (von dem nur das bewegliche Kontaktteil 4 in der Figur dargestellt ist) schwingt der freie Endabschnitt (9) des Schwingelementes (3) über, wodurch der Großteil der Schwing- bzw. Prellenergie des Federkontaktes auf das Schwingelement (3) übergeleitet wird. Beim Zurückschwingen des übergeschwungenen Schwingelementes (3) schlägt dieses auf dem dann bereits in Ruhe befindlichen Anker (1) auf und biegt sich durch, wodurch eine Relativbewegung des freien Endabschnittes (9) des Schwingelementes (3) zum Anker (1) entsteht, welche die Schwingenergie in Reibungsenergie umsetzt, wodurch das Kontaktprellen deutlich verringert wird.

### Bezugszeichenliste

### Elektromagnetisches Klappankerrelais

- 1: Anker
- 2: Kontaktfeder
- 3: Schwingelement
- 4: Kontakt
- 5: Endabschnitt (der Kontaktfeder (2))
- 6: (weiterer) Endabschnitt (der Kontaktfeder (2))
- 7: Nietverbindung
- 8: Einschnitt (in der Kontaktfeder (2))
- 9: Endabschnitt (des Schwingelementes (3))
- 10: Kontaktfederende

## Patentansprüche

1. Elektromagnetisches Klappankerrelais mit einer am Anker (1) befestigten Kontaktfeder (2), welches einen Prelldämpfer zur Verminderung des Kontaktprellens aufweist, dadurch gekennzeichnet, daß der Prelldämpfer als ein einstückig an der Kontaktfeder (2) angeformtes Schwingelement (3) ausgebildet ist, dadurch gekennzeichnet, daß das Schwingelement (3) vom im Bereich der Kontakte (4) gelegenen Kontaktfederende (10) ausgehend frei schwingfähig zum Anker (1) führt, welchen es mit dem nicht an der Kontaktfeder (2) angebundenen Endabschnitt (9) berührt oder zumindest überdeckt.

2. Elektromagnetisches Klappankerrelais nach Anspruch 1, dadurch gekennzeichnet, daß das Schwingelement (3) konstruktiv durch einen in die Kontaktfeder (2) eingebrachten Einschnitt (8) ausgebildet ist.

## Claims

1. An electromagnetic cutout blade relay having a contact spring (2) which is fixed to the armature (1) and which comprises a rebound damper for reducing contact rebound, wherein the rebound damper is constructed as an oscillating element (3) integrally formed in one piece with the contact spring (2), characterised in that starting from the contact spring end (10) placed in the region of the contacts (4) the oscillating element (3) leads, so that it is capable of oscillating freely, to the armature (1), which it contacts or at least covers with its end section (9) which is not connected to the contact spring (2).

2. An electromagnetic cutout blade relay according to claim 1, characterised in that the structure of the oscillating element (3) is formed by a cut (8) made in the contact spring (2).

## Revendications

1. Relais électromagnétique à armature battante, comportant un ressort de contact qui est fixé à l'armature (1) et présente un amortisseur de rebond pour diminuer le rebond du contact, dans le cas duquel l'amortisseur de rebond est conçu sous forme d'un élément vibrant (3) formé, d'une seule pièce, sur le ressort de contact (2), caractérisé par le fait que, partant de l'extrémité (10) du ressort de contact située dans la zone des contacts (4), l'élément vibrant (3) part, avec liberté de vibrer, en direction de l'armature (1) qu'il touche, ou tout au moins recouvre, par le tronçon d'extrémité (9) non lié au ressort de contact (2).

2. Relais électromagnétique à armature battante selon la revendication 1, caractérisé par le fait que l'élément vibrant (3) est formé, au point de vue construction, par une entaille (8) prévue dans le ressort de contact (2).
